# FASCICULE DE BREVET EUROPEEN

(11) **EP 3 733 997 B1**
(45) Date de publication et mention de la délivrance du brevet: **25.08.2021**
(21) Numéro de dépôt: 19305552.2
(22) Date de dépôt: 30.04.2019
(51) Int. Cl.: E04H 3/14, E04B 7/14, E04B 7/16, E04H 15/04

(54) **DISPOSITIF DE TOIT AMOVIBLE**
ABNEHMBARE DACHVORRICHTUNG
REMOVABLE ROOF DEVICE

(43) Date de publication de la demande: 04.11.2020
(73) Titulaire: Taillibert, Sophie, 114419 Dubai (AE)
(72) Inventeur: TAILLIBERT, Roger, 75116 PARIS (FR); DEBONO, Robert, 13080 Aix-en-Provence (FR)
(74) Mandataire: Gauchet, Fabien Roland

(56) Documents cités:
- AT-A4- 507 675
- DE-B- 1 272 522
- DE-B1- 2 316 993
- FR-A- 1 550 412
- US-A- 4 802 314

## Description

### DOMAINE TECHNIQUE DE L'INVENTION

L'invention concerne un dispositif de toit amovible du type comportant un faisceau de haubans, un ensemble de chariots se déplaçant le long des haubans et un vélum souple lié à l'ensemble de chariots.

### ETAT DE LA TECHNIQUE ANTERIEURE

Il est connu depuis longtemps l'utilisation d'un velum souple pour couvrir à la demande tout ou partie d'un bâtiment présentant une portion à ciel ouvert. Un tel bâtiment est par exemple une piscine extérieure ou un stade ou une arène ou encore un amphithéâtre à ciel ouvert. Les dispositifs utilisés à cette fin comportent généralement des cordes ou des câbles tendus au-dessus de la surface du bâtiment à couvrir et sur lesquels cheminent des chariots entrainant dans un mouvement de déploiement ou reploiement le velum souple suspendu à ces chariots. Un tel dispositif est décrit dans le document FR1550412 ou DE 12 72 522 B.

De manière à faciliter le déploiement ou le reploiement du velum souple, le dispositif décrit dans ce document comporte un ensemble de chariots automoteurs qui comportent une disposition de trois poulies à gorge, une poulie inférieure et deux poulies supérieures, enserrant le câble le long duquel le chariot automoteur considéré chemine de sorte à ce que le câble forme une boucle autour de la poulie inférieure qui est alors motorisée. Ce mode d'entrainement par friction d'un câble dans une gorge de poulie ne permet pas d'obtenir des efforts de traction élevés. Si cela est suffisant pour mouvoir un velum de quelques centaines de mètres carrés couvrant un bâtiment comme le bassin d'une piscine municipale, cela devient insuffisant pour mouvoir un velum de plusieurs milliers de mètres carrés destiné à couvrir un stade, tel un stade olympique par exemple.

### EXPOSE DE L'INVENTION

Un but de l'invention est de fournir un dispositif de toit amovible qui permette de mouvoir un velum de très grandes dimensions.

A cette fin, il est prévu, selon l'invention, un dispositif de toit amovible comportant un faisceau de haubans, chacun des haubans s'étendant entre un point d'ancrage haut et un point d'ancrage bas d'une structure à couvrir, un velum mobile entre une configuration déployée, où le velum couvre la structure à couvrir, et une configuration reployée, où la structure à couvrir est découverte, et un ensemble de chariots sur lesquels est accroché le velum, agencé de sorte à se déplacer le long des haubans du faisceau de haubans entre les points d'ancrages haut et bas afin de faire passer le velum entre ses configurations déployées et reployées et comprenant pour chacun des haubans de l'ensemble de haubans au moins un chariot motorisé,
au moins un chariot motorisé coopérant avec le hauban associé par engrènement, le hauban comportant alors une crémaillère cheminant le long du hauban, le chariot motorisé associé comportant une roue d'entrainement dentée agencée de sorte à coopérer avec la crémaillère pour déplacer le chariot motorisé le long du hauban associé,
   ou
au moins un chariot motorisé coopérant avec le hauban associé par coincement alterné.

Avantageusement, mais facultativement, le dispositif de toit amovible selon l'invention présente au moins l'une des caractéristiques techniques suivantes:
- le hauban comporte des nourrices d'alimentation d'au moins un chariot motorisé associé ;
- le hauban comporte un câble porteur ;
- le velum est accroché à un chariot de l'ensemble de chariots via des moyens de liaisons ;
- les moyens de liaisons comprennent un câble de suspente et un treuil de tension ;
- les moyens de liaisons comportent un système amortisseur ;
- les moyens de liaisons comprennent un système anti-oscillation ;
- les moyens de liaisons comprennent une gamelle fixée sur le velum ;
- le hauban comporte des moyens formant chemin de circulation des chariots qui lui sont associés ;
- le chariot comporte des galets agencés de sorte à coopérer avec les moyens formant chemin de circulation ;
- au moins un chariot comporte des premières mâchoires amonts et des deuxièmes mâchoires avales montées mobiles à translation sur le chariot selon une direction de déplacement du chariot sur le hauban associé, les premières et deuxièmes mâchoires étant agencées de sorte, lors d'un déplacement du chariot sur le hauban associé, à venir serrer par coincement une partie du hauban associé de manière alternative ;
- les mâchoires présentent une forme de coin ; et,
- les premières et deuxièmes mâchoires sont entraînées via une liaison hélicoïdale.

### BREVE DESCRIPTION DES FIGURES

D'autres caractéristiques et avantages de l'invention ressortiront à la lecture de la description qui suit d'un mode de réalisation de l'invention. Aux dessins annexés :
- la figure 1 est une vue schématique tridimensionnelle d'un dispositif de toit amovible selon l'invention ;
- la figure 2 est une vue schématique de côté d'un premier mode de réalisation d'un chariot automoteur pour le dispositif de toit amovible selon l'invention ;
- la figure 3 est une vue schématique de face du chariot de la figure 2 ;
- la figure 4 est une vue schématique de face illustrant la coopération du chariot de la figure 2 avec un hauban du dispositif de toit selon l'invention ;
- la figure 5 est une vue schématique de face illustrant la coopération du chariot de la figure 2 avec une variante de réalisation du hauban de la figure 4 ;
- la figure 6 est une vue schématique de côté partielle d'une variante de réalisation du chariot de la figure 2 ;
- la figure 7 est une vue schématique de côté d'une partie des moyens de liaisons du velum avec un chariot ;
- la figure 8 est une vue schématique de côté d'un point d'ancrage bas pour le dispositif de toit amovible selon l'invention ; et,
- la figure 9 est une vue schématique de côté d'un deuxième mode de réalisation d'un chariot automoteur pour le dispositif de toit selon l'invention.

Pour plus de clarté, les éléments identiques ou similaires sont repérés par des signes de référence identiques sur l'ensemble des figures.

### DESCRIPTION DETAILLEE D'UN MODE DE REALISATION

En référence à la figure 1, nous allons décrire un dispositif de toit amovible selon l'invention de manière générale. Le dispositif de toit amovible selon l'invention comporte un faisceau de haubans 10. Chacun des haubans 10 s'étend entre point d'ancrage dit haut 2 et un point d'ancrage dit bas 3. Le point d'ancrage haut 2 est ici commun à l'ensemble des haubans 10 du faisceau de haubans et surplombe la structure à couvrir (non représentée). Par exemple, le point d'ancrage haut 2 est situé au niveau d'un sommet d'un mât ou d'un pylône. Le point d'ancrage bas 3 est positionné sur une périphérie de la structure à couvrir : il y a donc au minimum autant de haubans 10 composant le faisceau de haubans que de points d'ancrages bas 3. L'ensemble des points d'ancrages bas 3 est uniformément répartie sur la périphérie de la structure à couvrir. D'autre part, le dispositif de toit amovible selon l'invention comprend un velum 1 mobile entre une configuration déployée, où le velum couvre la structure à couvrir, et une configuration reployée, où la structure à couvrir est découverte. Le velum 1 est suspendu au faisceau de haubans 10 via un ensemble de chariots 20 qui sont montés mobiles le long des haubans 10 de sorte à pouvoir se déplacer le long des haubans 10 entre les points d'ancrages hauts 2 et un point de positionnement sur le hauban 10 considéré en vis-à-vis du velum 1 situé entre les points haut 3 et bas 3 du hauban 10 considéré. Des moyens de liaisons 30 sont prévus entre le velum 1 et les chariots 20. Ainsi le déplacement des chariots 20 le long des haubans 10 va permettre de faire passer le velum 1 de sa configuration déployée à sa configuration reployée et inversement. Il est à noter que sur la figure 1, le velum 1 est représenté de manière partielle et dans sa configuration déployée.

Pour chacun des haubans 10 du faisceau de haubans, le dispositif de toit amovible selon l'invention comprend au moins un chariot 20 qui est motorisé. Un premier mode de réalisation de ce chariot 20 motorisé va maintenant être décrit en relation avec les figures 2 à 5. Il est associé à un premier mode de réalisation du dispositif de toit amovible selon l'invention.

Dans ce mode de réalisation du dispositif de toit amovible selon l'invention, le hauban 10 comporte une âme 12 qui est, ici, un câble plat de section rectangulaire s'étendant entre les points d'ancrages haut 2 et bas 3. Sur les chants de l'âme 12, le hauban 20 comprend un rebord 16 s'étendant de part et d'autre de l'âme 12. Sur une face supérieure de l'âme 12, le hauban 10 comporte des moyens 13 formant chemin de circulation, ici au nombre de deux, séparés par une crémaillère 11 en position centrale sur la face supérieure de l'âme 12. Au niveau d'une face inférieure de l'âme 12, le hauban 10 comporte des nourrices d'alimentation 15 des chariots 20 motorisés qui sont destinés à se déplacer le long du hauban 10. Ces nourrices 15 sont par exemple des câbles conducteurs retenus et protégés par des moyens de protection 14 fixés en position centrale et cheminant le long de la face inférieure de l'âme 12. De part et d'autre des moyens de protection 14, le hauban 10 comporte des deuxièmes moyens formant chemin de circulation, ici directement aménagés sur la face inférieure de l'âme 12. Par exemple, au moins l'âme 12 est en un matériau composite pultrudé. La crémaillère 11 ainsi que les moyens 13 formant chemin de circulation et les rebords 16 sont en matériaux composites

Dans une variante de réalisation illustrée à la figure 5, le hauban 10 comporte, en outre, un câble porteur 101 fixé à l'aide d'arceaux 102, ici sur les moyens de protection 14. Ainsi, le câble porteur 101 supporte l'ensemble des autres éléments du hauban 10.

Se déplaçant le long du hauban 10 qui vient d'être décrit, le chariot 20 motorisé comporte un carter 21 sur lequel est monté un moteur d'entrainement 221. Le moteur d'entrainement 221 meut en rotation un axe moteur 220 via des moyens de transmission 222. Les moyens de transmission 222 comprennent par exemple une chaine ou une courroie de transmission. Sur l'axe moteur 220 est montée solidaire une roue d'entrainement dentée 22. Cette roue d'entrainement dentée 22 est destinée, lors d'une utilisation du chariot 20 motorisé, à coopérer avec la crémaillère 13 du hauban 10 associé.

D'autre part, le chariot 20 motorisé comporte des premiers galets 23 montés sur des axes de rotations 230 fixés au carter 21 via des paliers 231. Les premiers galets 23 sont destinés, lors d'une utilisation du chariot 20 motorisé, à coopérer avec les premiers moyens 13 formant chemin de circulation du hauban 10 associé. Ici, les premiers galets 23 sont associés par paires pour un même axe de rotation 230 et sont positionnés, selon les figures 3, 4 et 5, de part et d'autre de la roue d'entrainement dentée 22. Dans une configuration illustrée à la figure 2, le chariot 20 motorisé comporte deux paires de premiers galets 23 : une paire en amont de la roue d'entrainement dentée 22 et une paire en aval de la roue d'entrainement dentée 22. Dans une variante, illustrée à la figure 6, le chariot 20 motorisé comporte quatre paires de premiers galets 23 : deux paires en amont et deux paires en aval de la roue d'entrainement dentée 22. Le rôle principal des premiers galets 23 est de supporter l'ensemble du poids du chariot 20 ainsi que les efforts transmis par les moyens de liaisons 30 du velum 1.

Le chariot 20 motorisé comprend en outre des deuxièmes galets 24 montés sur des axes de rotations 240 fixés au carter 21 via des paliers 241. Les deuxièmes galets 24 sont destinés, lors d'une utilisation du chariot 20 motorisé, à coopérer avec les deuxièmes moyens formant chemin de circulation situé sur la face inférieure de l'âme 12 du hauban 10 associé. Ici, les deuxièmes galets 24 sont associés par paires pour un même axe de rotation 240 et sont positionnés, selon les figures 3, 4 et 5, de part et d'autre de la roue d'entrainement dentée 22. Le chariot 20 motorisé comporte deux paires de deuxièmes galets 24 : une paire en amont de la roue d'entrainement dentée 22 et une paire en aval de la roue d'entrainement dentée 22, chacune des paires de deuxièmes galets 254 étant sensiblement au droit des paires de premiers galets 23. Afin d'assurer un appui des deuxièmes galets 24 sur les deuxièmes moyens formant chemin de circulation, le chariot 20 motorisé comporte des moyens de contact 242 schématisés sur la figure 2 par une flèche. Par exemple, ces moyens de contact peuvent être un ou plusieurs ressorts de contact ou un ou plusieurs vérins de contact. L'utilisation de vérins est à privilégier car il est alors possible de réaliser un freinage de sécurité du chariot 20 motorisé. Ces moyens de contact 242 sont par exemple interposés entre l'axe de rotation 240 des galets et le carter 21. Les deuxièmes galets 24 sont des galets de support permettant de sécuriser le déplacement du chariot 20 sur le hauban 10 associé, comme par exemple empêcher un déraillement.

Nous allons maintenant décrire plus en détail les moyens de liaisons 30 entre le chariot 20 et le velum 1 du dispositif de toit amovible selon l'invention.

Au niveau du chariot 20, les moyens de liaisons comprennent un treuil 40 de tension enroulant/déroulant un câble de suspente 33 en fonction des besoins. Le treuil 40 de tension est logé dans le carter 21 du chariot 20. Afin de transmettre directement les efforts aux premiers galets 23, le treuil 40 de tension est fixé sur les axes de rotation 230 des premiers galets 23 à l'aide d'un système de barres ou de bielles 211. Dans une variante de réalisation, le treuil 40 de tension est fixé sur le carter 21 du chariot 20. Ce treuil 40 de tension va permettre de régler la tension intrinsèque du velum 1 en configuration déployée.

Au niveau du velum 1, les moyens de liaisons 30 avec des chapeaux comprennent une gamelle 4 fixé au velum 1. Cette gamelle 4 est rigide et sert de point d'ancrage du velum à la liaison avec le chariot 20 : il y a donc autant de gamelles 4 réparties sur l'ensemble du velum 1 que de chariots 20 se déplaçant sur le faisceau de haubans 10 du dispositif de toit amovible selon l'invention. Dans une première variante de réalisation, une extrémité libre 32 du câble de suspente 33 est fixée directement sur la gamelle 4. Dans une deuxième variante de réalisation, les moyens de liaisons 30 comprennent un système amortisseur et/ou anti oscillation 31 qui est interposé entre l'extrémité libre 32 du câble de suspente 33 et la gamelle 4. Le système amortisseur et/ou anti-oscillation 33 permet d'atténuer les risques de battement du velum 1, une fois en configuration déployée. En effet, sous l'effet de rafales de vent, les gamelles 4 situées dans une zone centrale du velum 1 déployé peuvent avoir des mouvements ascendants et descendants plus ou moins rapides avec des amplitudes pouvant atteindre deux mètres.

Selon une variante de réalisation, les moyens de liaisons comportent un deuxième treuil 41 de réglage de la tension situé et fixé dans la gamelle 4. Ce deuxième treuil 41 de réglage de la tension vient en complément du treuil 40 de tension précédemment décrit ou en remplacement de celui-ci. Dans ce dernier cas, le câble de suspente 33 est directement fixé au carter 21 ou au système de bielles 211.

En référence à la figure 7, le dispositif de toit amovible selon l'invention comporte un dispositif de renforcement du support du velum en cas de fortes charges de ce dernier en configuration déployée. Ces fortes charges peuvent être dues, en hiver, par l'accumulation de neige sur le velum 1 tendu en configuration déployée. Pour cela le dispositif de renforcement comporte un ensemble de câbles secondaires porteurs 5 fixés à l'aide de biellettes 51, 52 à la gamelle 4 du velum 1. Les biellettes 51, 52 sont articulées 53 entre elles et sont ici positionnées sur le système amortisseur et/ou anti-oscillation 33. Les câbles secondaires porteurs 5 sont chainés entre eux via les biellettes 51, 52 de sorte à s'étendre en parallèle des haubans 10 entre les points d'ancrages haut 2 et bas 3. En pratique, la mise en place des câbles secondaires porteurs 5 s'effectue en fonction des conditions météo attendues autour de la structure à couvrir équipée du dispositif de toit amovible selon l'invention : en particulier avant la saison hivernale et les câbles secondaires restent en place jusqu'au premier reploiement du velum 1 suivant ladite saison hivernale. Ces câbles secondaires ne sont sollicités qu'en cas de dépassement d'une capacité normale des suspentes 30 (avec le dispositif de limitation de couple), dépassement dû à une charge de neige, par exemple.

Maintenant en référence à la figure 8, nous allons décrire plus en détail la structure S à couvrir par le dispositif de toit amovible selon l'invention au niveau d'un point d'ancrage bas 3. Au niveau de la périphérie de la structure S, cette dernière comporte un caisson 6 continu sur la périphérie de la structure S. Le caisson 6 est monté fixe sur une surface supérieure de la périphérie de la structure S. Par exemple, une fixation du caisson 6 sur la surface supérieure de la périphérie de la structure S comporte des ancrages spéciaux, de type élastiques et /ou viscoélastiques, permettant de tenir compte d'une reprise d'efforts appliqués par le velum 1 en position déployée tout en assurant une liberté des mouvements de dilatation tout en respectant la structure S existante. Le caisson 6 supporte, mobile à translation, le point d'ancrage bas 3. Le point d'ancrage bas 3 est relié à un dispositif de mise en tension comprenant une butée fixe 64 et un moyen de déplacement 61 (comme un vérin) permettant de faire varier la tension du hauban 10 considéré, selon les différentes configurations du dispositif de toit amovible selon l'invention. Un moyen de fixation amovible 62 du vélum 21 est solidaire du caisson 6. Par l'intermédiaire d'un chariot d'extrémité 20b, une pointe de toile 63 associée du vélum 1 est introduite et guidée dans le moyen de fixation amovible 62 et une clavette 631 (comme une clavette à piston) vient verrouiller une liaison entre le moyen de fixation amovible 62 et la point de toile 63, le velum 1 étant alors en position déployée. La mise en tension du velum 1 peut alors être réalisée. Un scénario inverse se produit pour le reploiement du velum 1 : après un relâchement des tensions au niveau des différentes gamelles 4, les clavettes 66 sont désengagées de leur pointe de toile 63 associée, qui est alors entrainée vers le haut en éloignement du point d'ancrage bas 3 par le chariot d'extrémité 20b associé.

En référence à la figure 9, nous allons décrire un deuxième mode de réalisation d'un dispositif de toit amovible selon l'invention, en particulier d'un chariot 200 motorisé de l'ensemble de chariots du dispositif de toit amovible selon l'invention.

Dans ce deuxième mode de réalisation, le dispositif de toit amovible selon l'invention comporte un faisceau de haubans 101 qui sont ici des câbles porteurs de sections circulaires connus en soi. Le chariot 200 comporte un carter 210 dans lequel est monté libre à rotation un premier galet 223 (ou train de galets) à gorge venant en appui rouler sur le câble porteur 101 du hauban associé. Au droit du premier galet 223, le chariot 210 comporte un deuxième galet 224 à gorge, monté libre à rotation dans le carter 210. Ce deuxième galet 224 est un galet de support et de guidage qui vient en appui rouler sous le câble porteur 101 du hauban associé. Le rôle du deuxième galet 224 est similaire à celui des deuxièmes galets 24 précédemment décrit pour le premier mode de réalisation du dispositif de toit amovible selon l'invention. Comme précédemment les moyens de liaisons 30 avec le velum 1 sont fixés sur le carter 210. Les moyens de liaisons 30 pour ce deuxième mode de réalisation du dispositif de toit amovible selon l'invention sont similaires à ce qui avait été décrit précédemment.

D'autre part, le chariot 200 comporte des moyens de déplacements par coincement alterné qui permet au chariot 200 ainsi motorisé de se déplacer le long du câble porteur 101 formant le hauban associé. Ces moyens de déplacements par coincement alterné comportent deux blocs de motorisation qui sont semblables. Le premier bloc amont est positionné du côté du chariot qui est orienté vers le point d'ancrage haut du hauban associé (à droite du carter 210 sur la figure 9) et le deuxième bloc aval est positionné du côté du chariot qui est orienté vers le point d'ancrage bas 3 du hauban associé (à gauche du carter 210 sur la figure 9).

Chacun des blocs amont et aval comportent au moins un moteur 201 qui est fixé sur le carter 210 du chariot 210. En sortie le moteur 201 entraine en rotation une tige filetée 202 qui fait office de vis sans fin. Ici, illustré sur la figure 9, le bloc amont ou aval comporte deux moteurs 201 entrainement chacun une tige filetée 202 et situés de part et d'autre du hauban associé. Chacun des blocs amont et aval comporte en outre une plaque 203 associée éventuellement à une contre plaque 203b. La plaque 203, et éventuellement la contre plaque 203b comporte un orifice traversant taraudé dans lequel vient se visser/dévisser la tige filetée 202. La plaque 203, et éventuellement la contreplaque 203b, comprend autant d'orifices traversants filetés que de moteurs 201 d'entrainement/tiges filetées 202, ici au nombre de deux sur la figure 9. D'autre part, la plaque 203, et éventuellement la contre plaque 203b, comprend une ouverture traversante 206 de forme tronconique à travers laquelle passe le câble porteur 101 formant le hauban associé du chariot 200. L'orientation de la forme tronconique de l'ouverture traversante 206 est telle qu'une petite base de la forme tronconique est côté amont (vers la droite sur la figure 9) et une grande base de la forme tronconique est côté aval (vers la gauche sur la figure 9). Le bloc amont ou aval comporte en outre une plaque capot 204 qui est fixée sur et positionnée parallèlement à la plaque 203 et qui s'étend donc à distance et en regard de la plaque 203. La plaque capot 204 comporte des orifices traversants pour le passage libre du câble porteur 101 formant le hauban associé au chariot 200 et de la ou des tiges filetées 202. L'éventuelle contre plaque 203b est positionnée entre la plaque 203 et la plaque capot 204. Ainsi l'ensemble formé par les plaques 203 et plaques capots 204 délimite une cage dans laquelle est emprisonné une série de clavettes-coins 205 tronconiques orientées de sorte à pouvoir venir s'insérer dans l'ouverture traversante 206. La forme tronconique de l'ensemble de clavettes-coins 205 est complémentaire de la forme tronconique de l'ouverture traversante 206 : ainsi, une fois le chariot 200 mis en place sur le hauban associé, les clavettes-coins 205 peuvent glisser sur le câble porteur 101 entre une position où elles sont en appui sur la plaque capot 204, libérant le câble porteur 101, et une position où elles viennent en appuis sur une surface tronconique de l'ouverture traversante 206, serrant par conséquent le câble porteur 101 par coincement.

La différence de configuration entre les blocs amont et aval est dans l'orientation de la cage. Dans le bloc amont, la plaque capot 204 est face au carter 210 du chariot 200. Dans le bloc aval, c'est la plaque 203 qui est du côté du carter 210.

En fonctionnement, le déplacement du chariot 200 s'effectue à la manière d'un grimpeur à la corde lisse, par coincement alterné entre les deux blocs aval et amont. Nous allons brièvement décrire une séquence de déplacement du chariot 200 sur le hauban associé. Dans un premier temps, la cage du bloc aval est au plus proche du carter 210. Les moteurs 201 du bloc aval sont mis en œuvre pour éloigner la cage du bloc aval du carter 201 jusqu'à ce qu'elle soit positionnée en extrémité des tiges filetées 202. Dès lors, les clavettes-coins 204 s'insèrent complètement dans l'ouverture traversante 206 enserrant ainsi le câble porteur 101 par coincement. En conséquence, la cage du bloc aval est alors bloquée sur le câble porteur 101 et le carter 210 coulisse le long du câble porteur en s'éloignant de la cage du bloc aval. Dans le même temps, lors de ce mouvement du carter 210 du chariot 200, les clavettes-coins 204 du bloc amont se désengagent de l'ouverture traversante 206 du bloc amont et viennent en appui sur la plaque capot 204 du bloc amont, ce qui les déplace le long du câble porteur 101 qu'elles n'enserrent plus. Les moteurs 201 du bloc amont sont mis en œuvre pour éloigner la cage du bloc amont du carter 210, jusqu'à ce qu'elle soit positionnée en extrémité des tiges filetées 202.

Ensuite, dans un deuxième temps, une fois les cages des blocs amont et aval en extrémité des tiges filetées 202 respectives, le fonctionnement des moteurs 201 du bloc amont est inversé de sorte à rapprocher la cage du bloc amont du carter 210, jusqu'à ce qu'elle soit positionnée au plus près dudit carter 210. Dès lors, les clavettes-coins 204 du bloc amont s'insèrent complètement dans l'ouverture traversante 206 du bloc amont enserrant ainsi le câble porteur 101 par coincement. En conséquence, la cage du bloc amont est alors bloquée sur le câble porteur 101 et le carter 210 coulisse le long du câble porteur en se rapprochant de la cage du bloc amont. Dans le même temps, lors de ce mouvement du carter 210 du chariot 200, les clavettes-coins 204 du bloc aval se désengagent de l'ouverture traversante 206 du bloc aval et viennent en appui sur la plaque capot 204 du bloc aval, ce qui les déplace le long du câble porteur 101 qu'elles n'enserrent plus. Les moteurs 201 du bloc aval sont mis en œuvre pour rapprocher la cage du bloc aval du carter 210, jusqu'à ce qu'elle soit positionnée en au plus proche du carter 210 du chariot 200. Puis le cycle recommence.

Avec un dispositif de toit amovible selon l'invention qui vient d'être décrit, il est possible de couvrir un stade olympique comme celui de Montréal au Canada avec un velum 1 de l'ordre de 20000 m² et un faisceau de dix-sept haubans 10 ou 101 associés avec un ensemble de vingt-cinq à vingt-sept chariots 20, 200 reliés à autant de gamelles 4 ménagées sur le velum 1, ainsi qu'un ensemble de dix-sept chariots d'extrémité 20b. La mise en route des chariots motorisés peut être pilotée de manière manuelle ou automatique ou les deux : pilotage manuel en cas de situations exceptionnelles et pilotage automatique pour les cas d'exploitation normale.

**Au** surplus, le dispositif de toit amovible selon l'invention peut comporter également un dispositif de calfeutrement à la périphérie du velum 1 en position déployée qui comprend des lentilles de toile plus souples, ne participant pas à la résistance principale du velum 1 mais qui assure une fermeture du volume de la structure ainsi recouverte et donc un étanchéité en période hivernale par exemple. Ces jupes positionnées dans le prolongement du velum 1 sont fixées, d'une part tout le long d'un bord du velum 1 entre deux pointes de toile 63 successives et viennent se fermer le long du caisson métallique périphérique par l'intermédiaire d'un système type fermeture éclair activé par des petits chariots électriques dédiés.

Bien entendu, il est possible d'apporter à l'invention de nombreuses modifications sans pour autant sortir du cadre de celle-ci, toutes selon les revendications ajoutées.

## Revendications

1. Dispositif de toit amovible comportant un faisceau de haubans (10), chacun des haubans s'étendant entre un point d'ancrage haut (2) et un point d'ancrage bas (3) d'une structure (S) à couvrir, un velum (1) mobile entre une configuration déployée, où le velum couvre la structure à couvrir, et une configuration reployée, où la structure à couvrir est découverte, et un ensemble de chariots (20,20b;200) sur lesquels est accroché le velum, agencé de sorte à se déplacer le long des haubans du faisceau de haubans entre les points d'ancrages haut et bas afin de faire passer le velum entre ses configurations déployées et reployées et comprenant pour chacun des haubans de l'ensemble de haubans au moins un chariot motorisé, **caractérisé en ce que** :
au moins un chariot motorisé coopère avec le hauban associé par engrènement, le hauban comportant alors une crémaillère (11) cheminant le long du hauban, le chariot motorisé associé comportant une roue d'entrainement dentée (22) agencée de sorte à coopérer avec la crémaillère pour déplacer le chariot motorisé le long du hauban associé,
ou
au moins un chariot motorisé coopère avec le hauban associé par coincement alterné.

2. Dispositif de toit amovible selon la revendication 1, **caractérisé en ce que** le hauban comporte des nourrices d'alimentation (15) d'au moins un chariot motorisé associé.

3. Dispositif de toit amovible selon la revendication 1 ou 2, **caractérisé en ce que** le hauban comporte un câble porteur (101).

4. Dispositif de toit amovible selon l'une des revendications 1 à 3, **caractérisé en ce que** le velum est accroché à un chariot de l'ensemble de chariots via des moyens de liaisons (30).

5. Dispositif de toit amovible selon la revendication 4, **caractérisé en ce que** les moyens de liaison comprennent un câble de suspente (33) et un treuil de tension (40).

6. Dispositif de toit amovible selon la revendication 4 ou 5, **caractérisé en ce que** les moyens de liaisons comportent un système amortisseur (31).

7. Dispositif de toit amovible selon l'une des revendications 4 à 6, **caractérisé en ce que** les moyens de liaisons comprennent un système anti-oscillation (31).

8. Dispositif de toit amovible selon l'une des revendications 4 à 7, **caractérisé en ce que** les moyens de liaisons comprennent une gamelle (4) fixée sur le velum.

9. Dispositif de toit amovible selon l'une quelconque des revendications précédentes, **caractérisé en ce que** le hauban comporte des moyens formant chemin de circulation (13) des chariots qui lui sont associés.

10. Dispositif de toit amovible selon la revendication 9, **caractérisé en ce que** le chariot comporte des galets (23,24) agencés de sorte à coopérer avec les moyens formant chemin de circulation.

11. Dispositif de toit amovible selon l'une quelconque des revendications 1 à 8, **caractérisé en ce qu'**au moins un chariot comporte des premières mâchoires (205) amonts et des deuxièmes mâchoires (205) avales montées mobiles à translation sur le chariot selon une direction de déplacement du chariot sur le hauban associé, les premières et deuxièmes mâchoires (205) étant agencées de sorte, lors d'un déplacement du chariot sur le hauban associé, à venir serrer par coincement une partie du hauban associé de manière alternative.

12. Dispositif de toit amovible selon la revendication 11, **caractérisé en ce que** les mâchoires présentent une forme de coin.

13. Dispositif de toit amovible selon la revendication 11 ou 12, **caractérisé en ce que** les premières et deuxièmes mâchoires sont entraînées via une liaison hélicoïdale (202,209,203,203b).

## Patentansprüche

1. Abnehmbare Dachvorrichtung, die ein Bündel an Abspannkabeln (10) beinhaltet, wobei sich jedes der Abspannkabel zwischen einem oberen Verankerungspunkt (2) und einem unteren Verankerungspunkt (3) einer abzudeckenden Struktur (S) erstreckt, ein Sonnensegel (1), das zwischen einer ausgebreiteten Konfiguration, in der das Sonnensegel die abzudeckende Struktur abdeckt, und einer eingezogenen Konfiguration, in der die abzudeckende Struktur unbedeckt ist, beweglich ist, und eine Reihe von Schlitten (20, 20b; 200), in denen das Sonnensegel eingehängt ist, das derart angeordnet ist, um sich entlang der Abspannkabel des Bündels an Abspannkabeln zwischen den oberen und unteren Verankerungspunkten zu verschieben, um das Sonnensegel zwischen seiner ausgebreiteten und eingezogenen Konfiguration laufen zu lassen, und für jedes der Abspannkabel der Reihe von Abspannkabeln mindestens einen motorisierten Schlitten umfassend,
**dadurch gekennzeichnet, dass**:
mindestens ein motorisierter Schlitten mit dem durch Ineinandergreifen zugeordneten Abspannkabel zusammenwirkt, wobei das Abspannkabel hierfür eine Zahnstange (11) beinhaltet, die entlang des Abspannkabels verläuft, wobei der zugeordnete motorisierte Schlitten ein Antriebszahnrad (22) beinhaltet, das derart angeordnet ist, um mit der Zahnstange zusammenzuwirken, um den motorisierten Schlitten entlang des zugeordneten Abspannkabels zu verschieben,
oder
mindestens ein motorisierter Schlitten mit dem zugeordneten Abspannkabel durch abwechselndes Klemmen zusammenwirkt.

2. Abnehmbare Dachvorrichtung nach Anspruch 1, **dadurch gekennzeichnet, dass** das Abspannkabel Versorgungssammelleitungen (15) für mindestens einen zugeordneten motorisierten Schlitten beinhaltet.

3. Abnehmbare Dachvorrichtung nach Anspruch 1 oder 2, **dadurch gekennzeichnet, dass** das Abspannkabel ein Trägerkabel (101) beinhaltet.

4. Abnehmbare Dachvorrichtung nach einem der Ansprüche 1 bis 3, **dadurch gekennzeichnet, dass** das Sonnensegel anhand von Verbindungsmitteln (30) in einem Schlitten der Reihe von Schlitten eingehängt ist.

5. Abnehmbare Dachvorrichtung nach Anspruch 4, **dadurch gekennzeichnet, dass** die Verbindungsmittel ein Aufhängekabel (33) und eine Spannwinde (40) umfassen.

6. Abnehmbare Dachvorrichtung nach Anspruch 4 oder 5, **dadurch gekennzeichnet, dass** die Verbindungsmittel ein Dämpfersystem (31) beinhalten.

7. Abnehmbare Dachvorrichtung nach einem der Ansprüche 4 bis 6, **dadurch gekennzeichnet, dass** die Verbindungsmittel ein Schwingungsdämpfungssystem (31) umfassen.

8. Abnehmbare Dachvorrichtung nach einem der Ansprüche 4 bis 7, **dadurch gekennzeichnet, dass** die Verbindungsmittel einen Topf (4) umfassen, der an dem Sonnensegel befestigt ist.

9. Abnehmbare Dachvorrichtung nach einem der vorstehenden Ansprüche, **dadurch gekennzeichnet, dass** das Abspannkabel Mittel beinhaltet, die einen Zirkulationspfad (13) für die Schlitten bilden, die ihm zugeordnet sind.

10. Abnehmbare Dachvorrichtung nach Anspruch 9, **dadurch gekennzeichnet, dass** der Schlitten Laufrollen (23, 24) beinhaltet, die derart angeordnet sind, um mit den Mitteln, die einen Zirkulationspfad bilden, zusammenzuwirken.

11. Abnehmbare Dachvorrichtung nach einem der Ansprüche 1 bis 8, **dadurch gekennzeichnet, dass** mindestens ein Schlitten erste vorgelagerte Klemmbacken (205) und zweite nachgelagerte Klemmbacken (205), die translationsbeweglich, in einer Verschieberichtung des Schlittens an dem zugeordneten Abspannkabel angebracht sind, wobei die ersten und zweiten Klemmbacken (205) derart angeordnet sind, um bei einem Verschieben des Schlittens auf dem zugeordneten Abspannkabel einen Teil des zugeordneten Abspannkabels in abwechselnder Form zu klemmen.

12. Abnehmbare Dachvorrichtung nach Anspruch 11, **dadurch gekennzeichnet, dass** die Klemmbacken eine Keilform aufweisen.

13. Abnehmbare Dachvorrichtung nach Anspruch 11 oder 12, **dadurch gekennzeichnet, dass** die ersten und zweiten Klemmbacken über eine Schneckenverbindung (202, 209, 203, 203b) angetrieben werden.

## Claims

1. A removable roof device including a bundle of stays (10), each of the stays extending between a top anchor point (2) and a bottom anchor point (3) of a structure (S) to be covered, a velum (1) movable between a deployed configuration, where the velum covers the structure to be covered, and a stowed configuration, where the structure to be covered is uncovered, and a set of carriages (20, 20b; 200) on which the velum is hooked, arranged so as to move along the stays of the bundle of stays between the top and bottom anchor points in order to make the velum switch between its deployed and stowed configurations and comprising for each of the stays of the set of stays at least one motor-driven carriage, **characterised in that**:
at least one motor-driven carriage cooperates with the associated stay by meshing, the stay then including a rack (11) extending along the stay, the associated motor-driven carriage including a toothed drive wheel (22) arranged so as to cooperate with the rack to move the motor-driven carriage along the associated stay,
or
at least one motor-driven carriage cooperates with the associated stay by alternating wedging.

2. The removable roof device according to claim 1, **characterised in that** the stay includes feeders (15) of at least one associated motor-driven carriage.

3. The removable roof device according to claim 1 or 2, **characterised in that** the stay includes a carrier cable (101) .

4. The removable roof device according to one of claims 1 to 3, **characterised in that** the velum is hooked to a carriage of the set of carriages via connecting means (30) .

5. The removable roof device according to claim 4, **characterised in that** the connecting means comprise a suspension cable (33) and a tension winch (40).

6. The removable roof device according to claim 4 or 5, **characterised in that** the connecting means include a damping system (31).

7. The removable roof device according to one of claims 4 to 6, **characterised in that** the connecting means comprise an anti-oscillation system (31).

8. The removable roof device according to one of claims 4 to 7, **characterised in that** the connecting means include a pot (4) fastened on the velum.

9. The removable roof device according to any one of the preceding claims, **characterised in that** the stay includes means forming a track for circulation (13) of the carriages that are associated thereto.

10. The removable roof device according to claim 9, **characterised in that** the carriage includes rollers (23, 24) arranged so as to cooperate with the means forming a circulation track.

11. The removable roof device according to any one of claims 1 to 8, **characterised in that** at least one carriage includes first upstream jaws (205) and second downstream jaws (205) mounted movable in translation on the carriage according to a direction of displacement of the carriage on the associated stay, the first and second jaws (205) being arranged so as to alternately clasp by wedging a portion of the associated stay, during a movement of the carriage on the associated stay.

12. The removable roof device according to claim 11, **characterised in that** the jaws have a corner-like shape.

13. The removable roof device according to claim 11 or 12, **characterised in that** the first and second jaws are driven via a helical connection (202, 209, 203, 203b).
